# EUROPÄISCHE PATENTSCHRIFT

(11) **EP 1 806 082 B1**
(45) Veröffentlichungstag und Bekanntmachung des Hinweises auf die Patenterteilung: **27.06.2012**
(21) Anmeldenummer: 07000282.9
(22) Anmeldetag: 08.01.2007
(51) Int. Cl.: E04C 2/52, A47K 3/28

(54) **Kunstoffschaum-Leichtbauelement zur Herstellung von Duschkabinen, Sanitärabtrennungen und dergleichen**
Lightweight structural element made of plastic foam for making shower cubicles, sanitary partitions and the like
Elément de construction léger en mousse plastique pour fabriquer cabines de douche, cloisons pour sanitaires ou similaires

(30) Priorität: 07.01.2006 DE 202006000163 U
(43) Veröffentlichungstag der Anmeldung: 11.07.2007
(73) Patentinhaber: WEDI GmbH, 48282 Emsdetten (DE)
(72) Erfinder: Wedi, Stephan, 48282 Emsdetten (DE)
(74) Vertreter: Hoffmeister, Helmut

(56) Entgegenhaltungen:
- EP-A- 0 424 690
- WO-A-2004/084693
- DE-A1- 4 401 086
- DE-C1- 4 100 737

## Beschreibung

Die Erfindung betrifft ein Leichtbauelement zur Herstellung von Duschkabinen, Sanitärabtrennungen und dergl., das aus einem Kunststoff-Schaumstoffkern mit wenigstens einer aussenliegenden gewebeverstärkten Mörtelschicht besteht und Wandbereiche umfasst, die zur Anbringung von Installationsteilen, die auf der Betriebsseite des Leichtbauelementes über die Außenfläche vorragen, mit wenigstens einem Wandteil verstärkt sind, wobei das Wandteil von der Betriebsseite der Sanitärabtrennung her in eine Ausnehmung des Kunststoff-Schaumstoffkerns eingelegt ist.

Ein Leichtbauelement als Bauelement eines Bauelementsatzes für Rundduschen wird in DE 41 00 737 C1 beschrieben, wobei die Erkenntnis vermittelt wird, dass das verwendete Schaummaterial nicht genügend stabil sein kann, um auf Zug oder Druck beanspruchte Installationsteile (Hähne, Haltegriffe, etc.) direkt darin zu befestigen. Es wird daher vorgeschlagen, an den notwendigen Stellen Teile des Wandmaterials auszuschneiden und dafür Wandteile aus festerem Material, beispielsweise Leichtbeton, in diese Stellen einzukleben, an denen dann die Installationseinrichtungen befestigt wird.

Ferner sind Leichtbauelemente gemäß DE 44 01 086 A1 bekannt, die aus einem Kunststoff-Schaumstoffkern bestehen und Wandbereich umfassen, die zur Anbringung von Installationsteilen geeignet sind. Die Leichtbauelemente sind mit einem eingeklebten Montagerahmen verstärkt.

Für die Erfindung stellt sich die Aufgabe, den in der erstgenannten Schrift nur angedeuteten Grundgedanken in eine Ausführungsform zu überführen, die sich insbesondere in bestehende Systeme von Bauelementsätzen einfügen lässt, die eine problemlose Weiterbearbeitung in kontinuierlicher Form bei dem Zusammenbau der Elemente gestattet und trotzdem preiswert ist.

Diese Aufgabe wird durch ein Leichtbauelement der eingangs genannten Art gelöst, bei dem die Ausdehnung als eine Furche in Form eines sich im Querschnitt zum Inneren verjüngenden, im Querschnitt spiegelsymmetrisch gestuften Kanals mit gegenüberliegenden Stufen eingefräst ist,
die Furche auf der Betriebsseite bündig mit einem Schaumstoffergänzungselement geschlossen ist, das auf den gegenüberliegenden Stufen aufliegt,
das Material des Wandteils fester ist als der Kunststoff-Schaumstoffkern, nämlich aus einem Material der Gruppe wasserfester Kunststoff, wasserresistent ausgerüstete Spanplatte oder wasserresistent ausgerüstete Gipskartonplatte, besteht,
und bei dem das Wandteil, das die Form eines Brettes hat, auf den Grund der Furche eingelegt und aufgeklebt ist.

Die Materialauswahl des Wandteils ist eine besondere Herausforderung. Es sollte sich hierbei um ein wasserfestes oder wasserresistentes Material handeln. Im Stand der Technik wird Leichtbeton genannt. Im Rahmen derartiger Werkstoffe können auch wasserresistent ausgerüstete Spanplatten oder Gipskartonplatten verwendet werden.

Insbesondere hat sich nach der Erfahrung des Anmelders ein unverschäumtes Polyurethan mit Beimischungen aus Thermoplasten und Hifsstoffen als geeignet erwiesen. Ein solches Material ist unter dem Markennamen Phonotherm® bekannt. Die gewünschte Dimensionsstabilität bei 24-stündiger Wasserlagerung beträgt jedenfalls unter 1%, vorzugsweise liegt sie unter 0,5% bei dem genannten Werkstoff Phonotherm®.

Wie bereits angedeutet, kann das Leichtbauelement eine gekrümmte Sektion einer Rundduschkabine sein.

Das Ergänzungselement, das den Abschluss bildet, besteht vorzugsweise aus dem gleichen Kunststoff-Schaum wie das Material des übrigen Leichtbauelements. Es sollte auch einseitig die gleiche Mörtelbeschichtung aufweisen wie das Leichtbauelement.

Eine hochgradig rationalisierte Fertigung ist möglich, wenn das Wandteil einteilig ist und sich über die gesamte Höhe des Leichtbauelements erstreckt. In diesem Falle wird die gesamte Höhe ausgenutzt und kann mit entsprechenden Installationsteilen versehen werden, ohne dass hier Einschränkungen bestehen. Es soll aber nicht ausgeschlossen werden, dass das Wandteil auch aus mehreren Teilen zusammengesetzt ist, die übereinander oder auch nebeneinander angeordnet sein können.

Merkmale weiterer Unteransprüche sind in der nachfolgenden Figurenbeschreibung erwähnt und erläutert.

Die Figuren der Zeichnung zeigen:
- Fig. 1: ein Leichtbauelement gemäß Erfindung im Schnitt;
- Fig. 2: das Leichtbauelement gemäß Figur 1 mit einge- setzten Wandteil, jedoch ohne Ergänzungsele- ment.

Das in den Figuren 1 und 2 dargestellte Ausführungsbeispiel eines Leichtbauelementes 1 ist eine gekrümmte Sektion einer Rundduschkabine. Das Leichtbauelement 1 besteht aus einem im Wesentlichen nicht-elastischen Schaumstoffkern 4 aus einem Kunststoff, beispielsweise Polyethylen. Die beiden unterschiedlich gekrümmten Hauptseiten 2 und 3 sind mit einer ausgehärteten Beton- oder Mörtelschicht 8 belegt, die mit einer Glasfaser-Gewebematte bewehrt ist. Die Hauptseiten 2 und 3 können nach der Aufstellung der Rundduschkabine beispielsweise mit Mosaikfliesen oder mit einer Sichtbeschichtung belegt werden. Die hierfür und für die Leichtbauelemente verwendeten Materialien sind an sich bekannt (vergleiche u.a. DE 100 60 870 C1).

Im Querschnitt gleicht das dargestellte Leichtbauelement 1 einer Mondsichel. In der Mitte ist der Querschnitt relativ groß, zu den Kanten 5.1 und 5.2 nimmt der Querschnitt ab. Die Kanten 5.1 und 5.2 sind auf ihrer gesamten Höhe mit einem Schlitz 6 versehen. Beim Zusammensetzen der Leichtbauelemente werden gegenüberliegende Schlitze 6 an den Kanten mit Federn 7 verbunden.

Im Mittelbereich des Leichtbauelements 1 ist von der Betriebsseite her (hier von der Innenseite her) eine Furche 10 eingefräst, wobei sich im Querschnitt ein gestufter und zum Inneren verjüngender Kanal ergibt. Auf den Grund der Furche 10 ist ein Wandteil 11 in Form eines Brettes mit rechteckigem Querschnitt eingelegt und eingeklebt. Die Dicke und Breite des Wandteils 11 werden nach den technologischen Notwendigkeiten bemessen. Mehr oder weniger schwere Installationsteile, die an dem Wandteil 11 anzubringen sind, Breite des Wandteils sowie Festigkeit des umgebenden Schaumstoffes des Leichtbauelements sind zu berücksichtigen.

Auf jeden Fall sollte es sich bei dem Wandteil-Material um ein wasserabweisendes, möglichst wasserfestes Material handeln, das zudem preiswert und relativ leicht ist. Die Leichtbauelemente sollten durch den Einbau des Wandteils 11 nicht viel schwerer werden. Metallische Werkstoffe eignen sich daher weniger gut. Über die Höhe des Leichtbauelements können mehrere derartiger Wandteile verteilt sein, auch unter jeweiligem Abstand. Vorzugsweise wird jedoch eine Ausführungsform gewählt, bei der das Wandteil über die gesamte Höhe des Leichtbauelements verläuft.

Als Material für das Wandteil geeignet ist vorzugsweise ein unverschäumtes Polyurethan-Material, das aus Resten von Polyurethan-Hartschaum als Recycling-Material hergestellt wird. Das Material ist formaldehydfrei und hat eine Plattendicke von circa 15 mm im dargestellten Ausführungsbeispiel. Seine Dichte beträgt 400 bis 800 kg/m³. Seine Biegefestigkeit liegt im Bereich zwischen 7 und 11 N/mm². Die Wasserfestigkeit des verwendeten Materials ist hoch; es tritt auch bei 24 Stunden Wasserlagerung nur eine Dimensionsänderung unter 0,5%, auf jeden Fall unter 1%, auf. Ein solches Material ist unter dem Markennamen Phonotherm® im Handel erhältlich.

Es eignen sich grundsätzlich jedoch auch andere Materialien, wie Leichtbeton, Thermoplaste, wasserresistent ausgerüstete Spanplatten oder Gipskartonplatten. Es ist jedoch immer zu beachten, dass den betrieblichen Anforderungen und den zu erwartenden Belastungen, beispielsweise beim Anbau von Duschstangen und Handgriffen, Rechnung getragen wird.

Um das Wandteil 11 mit den notwendigen Leitungen und Anschlüssen (hier nicht dargestellt) optisch in den Hintergrund treten zu lassen, wird die Furche 10 auf der Betriebsseite, das heißt hier auf der Innenseite, auf der nach Installation die Installationszeile vorragen, mit einem Schaumstoff-Ergänzungselement 12 bündig geschlossen.

Bei dem Schaumstoff-Ergänzungselement 12 handelt es sich um einen Plattenzuschnitt aus einer einseitig oder zweiseitig mit einem bewehrten Mörtel beschichteten Kunststoff-Schaumplatte, die leicht eingefügt und verklebt werden kann. Die Dicke des Schaumstoff-Ergänzungselements 12 beträgt etwa 20 mm. Die Durchlass-Bohrungen für die Installationsteile und deren Verschraubungen, die im Wandteil enden, können mit üblichen Bohrwerkzeugen leicht vorgenommen werden. Das bzw. die Wandteile 11 können auch zusätzlich oder anstelle der Verklebung über gesonderte Verbindungselemente, insbesondere Schrauben 14, mit den übrigen Teilen des Leichtbauelements verbunden sein.

Es sei angemerkt, dass von der dargestellten Form eines Leichtbauelements auch abgewichen werden kann. Das Element kann auch plattenförmig und eben sein; es kann als Winkelement oder als Bodentafel gestaltet sein. Es kann in horizontaler, vertikaler oder in schräger Position montiert werden. Vorzugsweise ist jedoch an eine vertikale Position in Verbindung mit anderen wandartigen Elementen gedacht, wobei die anderen Elemente keinen eingesetzten Wandteil 11 besitzen.

Das Schaummaterial des Leichtbauelements eignet sich außerdem dazu, dass Leitungsrohr-Abschnitte 13 oder Abzweigungen außerhalb der Wandteile 11 und des Ergänzungselements 12 direkt in das Schaumstoff-Material eingebettet werden. Damit können zum Beispiel Warmwasserrohre geführt werden und direkt mit einem Mischer oder einer Duschkopfzuleitung verbunden werden, der mit dem Wandteil statisch fest verbunden ist.

## Patentansprüche

1. Leichtbauelement (1) zur Herstellung von Duschkabinen, Sanitärabtrennungen und dergl., das aus einem Kunststoff-Schaumstoffkern (4) mit wenigstens einer aussenliegenden gewebeverstärkten Mörtelschicht (8) besteht und Wandbereiche umfasst, die zur Anbringung von Installationsteilen, die auf der Betriebsseite des Leichtbauelementes über die Außenfläche vorragen, und mit wenigstens einem Wandteil (11) verstärkt sind, wobei das Wandteil von der Betriebsseite der Sanitärabtrennung her in eine Ausnehmung des Kunststoff-Schaumstoffkerns eingelegt ist, **dadurch gekennzeichnet, dass**
• die Ausnehmung als eine Furche (10) in Form eines sich im Querschnitt zum Inneren verjüngenden, im Querschnitt spiegelsymmetrisch gestuften Kanals mit gegenüberliegenden Stufen eingefräst ist,
• die Furche (10) auf der Betriebsseite bündig mit einem Schaumstoff-Ergänzungselement (12) geschlossen ist, das auf den gegenüberliegenden Stufen aufliegt,
• das Material des Wandteils (11) fester ist als der Kunststoff-Schaumstoffkern, nämlich aus einem Material der Gruppe wasserfester Kunststoff, wasserresistent ausgerüstete Spanplatte oder wasserresistent ausgerüstete Gipskartonplatte, besteht,
• und dass das Wandteil (11), das die Form eines Brettes hat, auf den Grund der Furche (10) eingelegt und aufgeklebt ist.

2. Leichtbauelement nach Anspruch 1, **dadurch gekennzeichnet, dass** das Wandteil (11) aus unverschäumtem Polyurethan mit Beimischungen aus Thermoplasten und Hilfsstoffen besteht.

3. Leichtbauelement nach Anspruch 1, **dadurch gekennzeichnet, dass** das Leichtbauelement (1) eine gekrümmte Sektion einer Rundduschkabine ist.

4. Leichtbauelement nach Anspruch 1, **dadurch gekennzeichnet, dass** das Ergänzungselement (12) aus Kunststoff-Schaum besteht und einseitig die gleiche Mörtelbeschichtung wie das Leichtbauelement aufweist.

5. Leichtbauelement nach einem der vorhergehenden Ansprüche, **dadurch gekennzeichnet, dass** das Wandteil (11) sich über die gesamte Höhe des Leichtbauelements (1) erstreckt.

6. Leichtbauelement nach einem der vorhergehenden Ansprüche, **dadurch gekennzeichnet, dass** Wandteil (11) und/oder Ergänzungselement (12) zusätzlich zu der Verklebung über Verbindungselemente, insbesondere Schrauben (14), mit den übrigen Teilen des Leichtbauelementes verbunden sind.

## Claims

1. Lightweight structural element (1) for producing shower cubicles, sanitary partitions and the like, which consists of a synthetic material foam core (4) with at least one external, fibre-reinforced mortar layer (8) and has wall areas which are reinforced with at least one wall component (11) for the attachment of installation components which protrude over the outer surface on the operational side of the lightweight structural element, wherein the wall component is inserted into a recess in the synthetic material foam core from the operational side of the sanitary partition, **characterised in that**
• the recess is milled as a hollow (10) in the form of a channel which narrows in cross-section towards the inside and has a mirror-symmetrically stepped cross-section with opposing steps,
• the hollow (10) is closed on the operational side in a flush manner with a foam filling element (12) which lies on the opposing steps,
• the material of the wall component (11) is more solid than the synthetic material foam core, and namely consists of a material of the group of water-resistant synthetic material, water-resistantly finished particle board or water-resistantly finished gypsum card boards,
• and that the wall component (11), which is in the form of a plank, is laid and adhered on the base of the hollow (10).

2. Lightweight structural element as claimed in claim 1, **characterised in that** the wall component (11) consists of non-foamed polyurethane with admixtures of thermoplastic materials and additives.

3. Lightweight structural element as claimed in claim 1, **characterised in that** the lightweight structural element (1) is a curved section of a round shower cubicle.

4. Lightweight structural element as claimed in claim 1, **characterised in that** the filling element (12) consists of synthetic material foam and has on one side the same mortar coating as the lightweight structural element.

5. Lightweight structural element as claimed in any one of the preceding claims, **characterised in that** the wall component (11) extends over the entire height of the
lightweight structural element (1).

6. Lightweight structural element as claimed in any one of the preceding claims, **characterised in that**, in addition to the adhesion, the wall component (11) and/or the filling element (12) are attached to the other parts of the lightweight structural element by means of connecting elements, particularly screws (14).

## Revendications

1. Panneau de construction légère (1) pour la fabrication de cabines de douche, de cloisons de séparation sanitaires et similaires, constitué d'un noyau (4) en mousse plastique doté, sur la face extérieure, d'au moins une couche de mortier (8) armé d'un tissu, ledit panneau (1) comprenant des secteurs renforcées d'au moins un élément mural (11) permettant la fixation de pièces d'équipement qui dépassent de la surface extérieure du côté opérationnel du panneau, ledit élément mural étant inséré, à partir du côté opérationnel, dans un creux du noyau en mousse plastique, **caractérisé**
- **en ce que** ledit creux est une gorge (10) fraisée en forme de canal qui, en coupe transversale, se réduit vers l'intérieur en formant des gradins symétriques sur les côtés opposées,
- **en ce que** la gorge (10) est fermée à fleur, du côté opérationnel de la cloison, par un élément en mousse additionnel (12) posé sur les gradins opposés,
- **en ce que** le matériau de l'élément mural (11) est plus dur que le noyau en mousse plastique, s'agissant notamment d'un matériau du groupe suivant : matière plastique étanche à l'eau, panneau de particules muni d'un revêtement résistant à l'eau ou placoplâtre muni d'un revêtement résistant à l'eau
- et **en ce que** l'élément mural (11), en forme de planche, est placé et collé sur le fond de la gorge (10).

2. Panneau de construction légère selon la revendication 1, **caractérisé en ce que** l'élément mural (11) est réalisé en polyuréthane non transformé en mousse additionné de matières thermoplastiques et d'agents auxiliaires.

3. Panneau de construction légère selon la revendication 1, **caractérisé en ce que** ledit panneau (1) constitue un tronçon courbe d'une cabine de douche arrondie.

4. Panneau de construction légère selon la revendication 1, **caractérisé en ce que** l'élément additionnel (12) est en mousse plastique et revêtu sur un côté d'une couche de mortier identique à celle du panneau (1).

5. Panneau de construction légère selon l'une quelconque des revendications précédentes, **caractérisé en ce que** l'élément mural (11) s'étend sur la hauteur totale du panneau (1).

6. Panneau de construction légère selon l'une quelconque des revendications précédentes, **caractérisé en ce que** l'élément mural (11) et/ou l'élément additionnel (12) sont reliés aux autres éléments du panneau (1) non seulement grâce au collage, mais en plus par des moyens d'attache, en particulier des vis (14).
